# FASCICULE DE BREVET EUROPEEN

(11) **EP 0 388 276 B1**
(45) Date de publication et mention de la délivrance du brevet: **03.06.1992**
(21) Numéro de dépôt: 90400655.8
(22) Date de dépôt: 13.03.1990
(51) Int. Cl.: E02D 3/00

(54) **Machine pour réaliser des zones de terrains renforcées constituées à partir d'un mélange d'un matériau granulaire et de fils textiles**
Einrichtung zur Ausführung von aus einer Mischung von körnigem Baustoff und Textilfäden hergestellten armierten Bodenzonen
Apparatus for making reinforced-earth zones constituted by a mixture of granular material and textile yarns

(30) Priorité: 15.03.1989 FR 8903399
(43) Date de publication de la demande: 19.09.1990
(73) Titulaire: Société d'application du TEXSOL, Société Anonyme, F-91401 Orsay Cédex (FR)
(72) Inventeur: Audouin, Michel, F-92210 Saint Cloud (FR); Redon, Jean-Claude, F-78890 Elancourt (FR)
(74) Mandataire: Lerner, François

(56) Documents cités:
- FR-A- 2 572 435
- FR-A- 2 572 449
- FR-A- 2 572 449
- FR-A- 2 587 317

## Description

L'invention a pour objet une machine perfectionnée destinée à projeter des fils textiles en particulier pour réaliser des zones de terrain renforcé constitué d'un mélange tridimensionnel de tels fils convenablement enchevêtrés et noyés dans un matériau granulaire, tel que du sable, envoyé sur le terrain avec un jet à grande vitesse.

Comme décrit notamment au brevet européen EP 17 548, on connait déjà un procédé consistant à mélanger intimement un matériau granulaire avec des enchevêtrements de fils synthétiques. Et des essais ont montré qu'un tel mélange présentait de bonnes qualités de tenue et de cohésion, par exemple en utilisant des proportions pondérales de fils et de sable de l'ordre de 1,5 pour mille avec des fils ayant par exemple un titre de 330 décitex (il est rappelé qu'un fil ayant un titre égal à un tex présente un poids de 1 g pour 1.000 m).

A ce jour, différentes machines pour la formation de tels terrains ont déjà été proposées.

Sur la base de la publication FR-A-2 572 435 déposée le 26 Octobre 1984 par le présent demandeur, on connait en particulier une machine permettant de distribuer sur une zone de terrain un mélange tridimensionnel constitué à partir d'un matériau granulaire et d'enchevêtrement de fils textiles convenablement répartis et tendus au sein du matériau, cette machine comprenant :
- un véhicule équipé d'au moins un bras orientable en site et en gisement,
- des moyens de distribution du matériau granulaire pour amener ce dernier, qui est chargé au voisinage du sol, jusque vers la tête du bras et pour projeter ce matériau selon un jet rapide en direction de la zone de terrain à former,
- et des éjecteurs alimentés en fils textiles et montés au voisinage de la tête de bras pour éjecter à grande vitesse lesdits fils en direction de la zone de terrain à former.

Mais il s'est avéré qu'une telle machine présentait certains inconvénients relatifs en particulier à des difficultes de réalisation et à un manque de souplesse d'emploi.

En fait, il est apparu, l'expérience aidant, que l'utilisation d'un véhicule du commerce simplement équipé d'un bras ou d'une flèche télescopique pouvait être tout à fait envisagé, une "simple" adaptation à coût réduit d'un tel véhicule (appareil de levage, véhicule à nacelle, voire pelle mécanique) étant suffisante pour mettre en oeuvre le procédé permettant d'obtenir des terrains renforcés du type énoncé ci-dessus.

L'invention a donc pour premier objet une machine perfectionnée permettant d'obtenir à moindre coût et avec un rendement d'utilisation élevée, un terrain convenablement renforcé.

Plus précisément, la machine de l'invention qui est du type correspondant à la machine telle que présentée ci-dessus du document FR-A-2 572 435 se caractérise en ce qu'elle comprend en outre :
- un châssis support amovible disposé en tête de bras et comportant un embout d'adaptation équipé de moyens de fixation pour fixer le châssis sur un embout complémentaire dudit bras,
- un chariot de manoeuvre solidaire dudit châssis, le chariot supportant les éjecteurs, lesquels sont montés sur un arbre qui est monté oscillant dans un plan autour de son axe et est soumis à un mouvement alternatif de translation dans une direction sensiblement parallèle à son axe d'oscillation.

De préference, le chariot de manoeuvre sera déplaçable le long de glissières de coulissement fixées au châssis et les éjecteurs seront disposés suivant une direction générale sensiblement perpendiculaire à l'axe de l'arbre qui les porte.

De cette façon, on pourra obtenir une tension tout à fait adaptée des fils dans la couche de matériau granulaire et donc une cohésion parfaite du mélange. En outre, le châssis-support étant amovible par rapport au bras du véhicule, son adaptation sur un véhicule du commerce pourra être envisagée dans les meilleures conditions de rentabilité et d'efficacité.

Dans le cadre de l'utilisation de la machine de l'invention, on notera que, pour favoriser la cohésion du mélange constituant le terrain, il pourra en particulier être procédé à la fois à un déversement du matériau granulaire sur ladite zone de terrain et à un recouvrement de cette zone lesdits fils textiles, ceci avec une répartition sensiblement sinusoïdale des fils dans le sens de la largeur de la zone.

Dans la pratique, à ce mouvement sinusoïdal de distribution des fils, pourra être combiné un mouvement axial de translation suivant une direction sensiblement perpendiculaire à la largeur de la zone de terrain à réaliser.

l'invention et sa mise en oeuvre apparaîtront plus en détail de la description qui va suivre faite en référence aux dessins annexés dans lesquels :
- la figure 1 est une vue schématique d'ensemble de la machine de l'invention,
- la figure 2 est une vue de dessus dans le sens de la flèche II de la figure 1 illustrant essentiellement le châssis de la machine et ses éléments constitutifs qui viennent s'adapter sur la tête du bras télescopique,
- la figure 3 est une vue de côté de ce même châssis dans le sens de la flèche III de la figure 2,
- la figure 4 est une vue en perspective et en éclaté des principaux éléments constitutifs du chariot de manoeuvre qui porte les éjecteurs de fils et l'essentiel des moyens de distribution du matériau granulaire,
- la figure 5 est une vue en coupe transversale illustrant la façon dont les éjecteurs de fils sont montés sur l'arbre oscillant,
- la figure 6 est un schéma de principe montrant l'entraînement en translation du chariot de manoeuvre,
- la figure 7 est un schéma de principe du circuit hydraulique de la machine,
- et la figure 8 illustre schématiquement la partie repérée VIII sur la figure 3, montrant le principe de montage sur le chariot de la crosse de distribution du matériau granulaire.

On décrira l'invention en faisant tout d'abord référence aux figures 1 à 3.

La machine illustrée sur ces figures comprend essentiellement un véhicule autonome motorisé 1 équipé d'un bras 2, lequel peut consister en une flèche télescopique. Le bras 2 est orientable à la fois en site (verticalement) et en gisement (horizontalement). Sur la figure 1, un angle de site α a été repéré et l'on a marqué en 4 l'axe vertical autour duquel le bras 2 peut être orienté en gisement. On notera que ces deux degrés de liberté permettent d'atteindre aisément la zone de terrain à réaliser, sans avoir à déplacer trop fréquemment le véhicule 1, lequel peut par exemple être monté sur roues.

En tête de bras (repérée 2a) est adapté et fixé un châssis support amovible repéré dans son ensemble 6 sur lequel est montée,comme on le verra plus en détail ci-après, une série d'éjecteurs 8 alimentés en fils textiles 10 à partir de bobines schématisées 12 logées dans des boîtiers ou cantres,14 fixés au châssis par des jambes d'appui 15. Les fils 10 devant être éjectés à grande vitesse vers la zone de terrain 16 à réaliser, les éjecteurs 8 sont alimentés en fluide sous pression (tel que de l'eau) à partir de conduites telles que 18 reliées à une cuve 19 de stockage du fluide,avec interposition d'une pompe 21.

Et le matériau granulaire, en général du sable, est distribué à travers une conduite de fort diamiètre 20 qui se termine du côté de son extrémité proche du châssis 6 par une crosse de déversement 22 fixée sous le châssis. L'autre extrémité de la conduite 20 est reliée à un compresseur 24 permettant d'envoyer à grande vitesse le matériau granulaire à partir d'une trémie de chargement 26 vers la crosse de déversement 22.

Comme on le voit plus clairement sur la figure 2, le châssis support 6 comporte un embout d'adaptation 28 dans lequel sont ménagés des orifices 30 qui, lorsque le châssis est installé et que la machine est prête à fonctionner, viennent en regard d'orifices 32 ménagés dans un embout complémentaire 34 solidaire rigidement de la tête 2a du bras du véhicule. Des pièces de fixation (non représentées) telles que des vis ou analogues assurent le maintien en position relative des deux embouts 28, 34.

Sur les figures 2 et 3, on remarquera encore la prévision sur le châssis d'un chariot 36 de manoeuvre duquel sont solidaires les éjecteurs 8 et leurs moyens d'alimentation, ainsi que la crosse 22.

Le chariot 36 est monté mobile en translation suivant un mouvement alternatif le long de deux tubes 38, 40 formant glissières de coulissement qui sont fixées à leurs extrémités opposées sur deux poutres 42, 44 du châssis et s'étendent suivant des axes parallèles 46a, 46b qui peuvent être orientés sensiblement parallèlement à l'axe du bras 2 du véhicule.

Reportons nous maintenant à la figure 4 pour voir illustrée plus en détail la constitution du chariot 36. Sur cette figure 4, on a donc représenté le chariot en vue éclatée.

Ce chariot est tout d'abord constitué d'un bâti général 48 duquel sont solidaires rigidement les deux fourreaux 50, 52 à l'intérieur desquels doivent passer les tubes de coulissement 38, 40 (non représentés sur la figure 4).

Entre deux plaques supports 54, 56, solidaires des fourreaux et disposées sensiblement perpendiculairement aux axes de ces fourreaux, sont montées deux bielles 58, 60 qui sont articulées de façon à pouvoir toutes deux oscillées selon un plan général 62 dirigé sensiblement perpendiculairement à l'axe de déplacement en translation du chariot (axe 46a ou 46b).

Sur la figure 4, on remarquera que la tête de chaque bielle 58, 60 présente une forme de U dont les deux branches 61 permettent l'engagement en articulation des bielles sur les plaques supports 54, 56, avec interposition de silent-blocs dont l'un a été repéré 64 et représenté de façon schématique.

Du côté de leurs pieds, les deux bielles comportent deux bras 63 allant en s'écartant l'un de l'autre de manière à former un V inversé. A l'extrémité inférieure des bras 63, sont prévus des orifices 66 propres à recevoir chacun un silent-bloc 64 permettant, au niveau d'orifices 68, le montage en articulation d'une pièce de liaison 70 formant balançoire et qui peut donc osciller dans le plan général 62 d'oscillation des bielles.

On notera que la commande en oscillation est assurée par l'intermédiaire d'un excentrique 72 venant s'engager dans une lumière 73 de la pièce de liaison 70, lequel excentrique est relié par une vis ou équivalent 74 à l'arbre de sortie 76 d'un moteur, par exemple de type hydraulique 78. Une plaque 80 assure le positionnement du moteur 78 sur l'armature 48 du chariot,via des moyens de fixation (non représentés).

Sur la pièce de liaison formant balançoire 70 est encore prévu un second moteur 82 dont l'arbre de sortie 83 s'étend sensiblement parallèlement au plan 62 d'oscillation de la "balançoire".

Sur l'arbre 83 est articulée une première biellette 84 laquelle porte une second biellette 86 montée articulée sur un arbre 88 porteur des éjecteurs 8 dont deux seulement ont été représentés par souci de clarté.

Comme cela apparaît nettement sur la figure 4, l'arbre 88 le long duquel seront fixés les uns à la suite des autres les éjecteurs 8, de préférence en alignement, est monté oscillant en 91 sur deux bras latéraux 90 de la balançoire, avec interposition de paliers d'articulation 92 et selon un axe 89 dirigé sensiblement perpendiculairement à l'axe de déplacement en translation du chariot.

L'arbre 88 imprimera donc aux éjecteurs un mouvement oscillatoire orienté dans la direction d'un plan général 94 sensiblement parallèle à l'axe de déplacement en translation du chariot.

Reportons nous maintenant à la figure 5 pour décrire brièvement la façon dont les éjecteurs 8 sont montés sur leur arbre support 88.

L'éjecteur illustré est relié à l'arbre porteur par l'intermédiaire d'un corps 96 solidaire d'un fourreau 98 à l'intérieur duquel est montée une bague 100 entourant l'arbre 88. Une plaque de protection 102 est interposée entre le corps 96 et le fourreau 98 de façon à protéger des salissures l'arbre porteur, lequel sera en pratique logé à l'intérieur d'un boîtier représenté schématiquement en 104.

Sur la figure 5, on remarquera encore que l'éjecteur 8 se prolonge en partie inférieure par un tube ou buse 9 à l'intérieur de laquelle passe l'un des fils 10, après que celui-ci se soit engagé dans un orifice 11, de préférence à parois céramiques.

Quant au fluide sous pression qui va permettre d'éjecter à grande vitesse les fils (10 à 25 m/s environ),il débouche de l'une des conduites 18 dans le corps 96 à l'intérieur duquel des passages 99 ont été réservés,chacun en direction de l'orifice 11 de l'éjecteur 8 correspondant, avec une pente adaptée.

A la figure 6, on a représenté schématiquement le principe qui a été retenu dans l'invention pour assurer l'entraînement alternatif en translation du chariot 36 le long de ses glissières 38, 40.

Pour l'entraînement de ce chariot, il a tout d'abord été prévu un vérin 106 comprenant un corps 108 fixé au châssis 6 de la machine, par exemple sur l'une des poutres 42, 44.

Le corps 108 renferme un piston 110 qui définit, à l'intérieur dudit corps, des chambres 112, 114 alimentées chacune en fluide sous pression, tel que de l'huile, à partir de deux conduites 116, 118 reliées à une pompe hydraulique (non représentée sur cette figure 6).

En outre, de part et d'autre du piston central 110 s'étendent deux tiges de vérin 120, 122 faisant saillie de façon étanche des chambres 112, 114 et s'étendant de telle façon que le piston 110 puisse,sous la pression du fluide, les entraîner dans une même direction schématisée 124, alternativement dans un sens ou dans l'autre.

Vers chaque extrémité libre des tiges de vérin, est montée une poulie, respectivement 126, 128. Sur chaque poulie passe un câble 130, 132. Les câbles sont fixés chacun à leurs extrémités opposées, d'un côté à l'extrémité libre (respectivement 126a, 128a) de la tige correspondante, après passage sur une poulie de renvoi 134, 136 solidaire du corps 108 du vérin et, de l'autre côté, sur le chariot 36 (en 36a, 36b). Des poulies complémentaires 138, 140, 142, 144 sont en outre prévues pour guider les câbles 130, 132 et assurer leur renvoi.

Avec une telle disposition, le déplacement du chariot s'opère comme suit :

Supposons que l'on délivre une quantité déterminée de fluide sous pression à travers la conduite 116. Le piston 110 est alors déplacé dans le sens de la flèche 146, entraînant avec lui les poulies 126 et 128 par l'intermédiaire des tiges de vérin 120 et 122. Par les poulies de renvoi 138-144, le déplacement des tiges de vérin et donc des câbles 130-132, va se répercuter sur le chariot 36 lequel va, en l'espèce,être entraîné d'une distance correspondante dans le sens de la flèche 148,le long de ses glissières de guidage. Bien entendu, une augmentation de pression dans l'autre chambre 114 du vérin,via la conduite 118, provoquerait la translation dans le sens opposé du chariot.

On s'intéressera maintenant à la figure 7 pour présenter brièvement le circuit hydraulique de commande de la machine de l'invention.

Tel qu'illustré, ce circuit comprend tout d'abord une pompe hydraulique 150 reliée à un réservoir 152 à fluide, tel que de l'huile.

De ce réservoir part une conduite 154 de distribution qui circule en traversant successivement une première électrovanne 156 (ou équivalent) de commande de la course en translation du chariot 36, puis une seconde électrovanne 158 de commande du moteur 78 (lequel assure l'entraînement en oscillation "latérale" des éjecteurs 8, perpendiculairement à l'axe de translation du chariot 36) et enfin, une troisième électrovanne 160 de commande du moteur 82 (qui assure l'entraînement en oscillation de ces mêmes éjecteurs dans le plan général 94 de la figure 4, parallèlement à l'axe de translation du chariot). En sortie de la troisième électrovanne 160, la partie 155 de la conduite 154 vient se boucler sur la pompe 150. On notera que la prévision d'un régulateur de pression 174 sera de préférence prévu sur la conduite 176 qui relie, entre les noeuds 178 et 180,la canalisation 155 à la conduite 154 sortant du réservoir 152. En outre, on placera de préférence sur les conduites 162, 164, 166 qui relient respectivement les électrovannes 156, 158 et 160 au chariot 36 et aux moteurs 78 et 82, des limiteurs de débit schématisés en 168, 170 et 172.

On ne décrira pas le fonctionnement du circuit hydraulique dans la mesure où celui-ci apparaît comme tout à fait classique.

Par contre, on se reportera maintenant à la figure 8 pour présenter le mode de fixation sur le chariot de manoeuvre 36 de la crosse de déversement du matériau granulaire.

Sur cette figure 8 qui est une vue agrandie simplifiée en perspective avec arrachement de la partie repérée VIII à la figure 3, on remarquera que la crosse de distribution 22 est fixée sous le bâti 48 du chariot 36 par deux moyens complémentaires 182, 184.

Le premier moyen d'accrochage 182 comprend une patte d'ancrage soudée en 186 sur la crosse et réliée à sa partie supérieure à une tige transversale 188 venant s'engager vers ses deux extrémités opposées dans deux séries de crans 190, 190′ ménagées dans deux poutres supports 192, 194 fixées sous le bâti 48 du chariot. Compte tenu de la disposition prévue des séries d'orifices 190, 190′ qui s'étendent parallèlement à l'axe de déplacement du chariot, on pourra ainsi assurer un réglage de la crosse 22 par rapport au chariot dans le sens de son déplacement.

Pour assurer un réglage de l'angle ß de déversement du matériau granulaire, il a été prévu que le second moyen d'accrochage 184 soit constitué par une biellette de longueur réglable articulée d'une part sur un collier 196 enserrant la crosse 22 et d'autre part, à son extrémité opposée, sur une rotule d'articulation 198 (ou équivalent) fixée au bati 48 (fixation non représentée).

En guise de conclusion, on va maintenant présenter le fonctionnement de la machine de l'invention qui vient d'être décrite.

On passera tout d'abord rapidement sur le principe général sur lequel est fondée la réalisation de la zone de terrain renforcée (repérée 16 sur la figure 1), à savoir le fait de venir déposer sur cette zone un mélange tridimensionnel constitué à partir, d'une part, d'un matériau granulaire (tel que du sable) qui est déversé à l'extrémité de la crosse 22 selon un jet à relativement grande vitesse (de l'ordre de 1 à 3 m/s) et d'autre part, d'un ensemble de fils textiles éjectés, en général sous pression d'eau, par les éjecteurs 8.

Sur la base de ce principe, la particularité de la présente invention consiste en réalité à venir couvrir de fils la zone de terrain en cours de réalisation selon une répartition sinusoïdale, ceci bien entendu en même temps qu'on délivre sur cette même zone une quantité convenable et adaptée de matériau granulaire, de telle sorte que les fils soient noyés dans le matériau et convenablement enchevêtrés.

Compte tenu de la réalisation prévue de la machine, l'axe général des sinusoïdes sera dirigé selon la largeur l (figure 1) de la zone de terrain, c'est-à-dire sensiblement perpendiculairement à l'axe de déplacement en translation du chariot sur le châssis 6 de la machine, ce mouvement sinusoïdal résultant de l'oscillation et du déplacement alternatif des éjecteurs 8 parallèlement aux plans 62 et 94 de la figure 4, via les mouvements de battement de l'arbre 88 et de la pièce formant balançoire 90, respectivement.

Dans la pratique, à ce mouvement sinusoïdal "latéral" viendra se combiner le mouvement résultant du déplacement en translation du chariot 36, avec pour résultat un déplacement progressif des sinusoïdes dans le sens de la longueur L (figure 1) de la zone et donc une couverture totale uniforme de toute la zone de terrain à réaliser, ceci d'autant plus que la position de la crosse et l'angle ß de déversement du matériau granulaire peuvent être réglés à volonté (cf. figure 8).

On notera qu'en règle générale,compte tenu des essais qui ont pu être menés, lorsque le châssis 6 de la machine se trouve à environ 1 m au-dessus du sol, les jets de fils et de matériau granulaire se rencontrent juste au niveau du sol, assurant ainsi le meilleur mélange possible.

A titre d'exemple, on pourra noter que de bons résultats ont été obtenus en règlant l'oscillation des éjecteurs 8 parallèlement à leur plan de battement 94 (c'est-à-dire suivant l'axe de déplacement du chariot) avec un angle de l'ordre de 18° et une fréquence d'oscillation de l'ordre de 25 Hz. Au cours de ces essais, le battement "latéral" de ces mêmes éjecteurs suivant le plan perpendiculaire 62 avait été réglé avec une amplitude d'environ 6 cm et une fréquence de l'ordre de 2 Hz. Les fils étaient alors convenablement tendus avec un recouvrement parfait et régulier de la zone et le mélange présentait une parfaite cohésion.

On notera encore qu'au cours de ces essais, il avait été prévu un boîtier de commande centralisé repéré 3 sur la figure 1 assurant à distance la mise en route de la machine et le réglage de la course du chariot 36 en fonction de la profondeur L de la zone de terrain à réaliser.

## Revendications

1. Machine pour former sur un terrain une zone (16) constituée à partir d'un mélange tridimensionnel d'un matériau granulaire et de fils textiles convenablement enchevêtrés, noyés dans le matériau, du type comprenant :
- un véhicule (1) équipé d'au moins un bras (2) orientable en site et en gisement,
- des moyens (20, 22, 24, 26) de distribution de matériau granulaire pour amener ce dernier, qui est chargé au voisinage du sol, jusque vers la tête du bras (2) et pour projeter ce matériau selon un jet rapide en direction de la zone (16) de terrain à former,
- et des éjecteurs (8) alimentés en fils textiles (10) et montés au voisinage de la tête de bras (2) pour éjecter à grande vitesse lesdits fils en direction de la zone de terrain à former,
ladite machine étant caractérisée en ce qu'elle comprend en outre :
- un châssis (6) support amovible disposé en tête de bras (2) et comportant un embout d'adaptation (28) équipé de moyens de fixation (30, 32) pour fixer le châssis sur un embout complémentaire (34) dudit bras,
- un chariot de manoeuvre (36) solidaire dudit châssis (6), ce chariot supportant les éjecteurs (8) lesquels sont fixés sur un arbre (88) qui est oscillant autour de son axe (89) et est soumis à un mouvement alternatif de translation dans une direction sensiblement parallèle à son axe d'oscillation (89).

2. Machine selon la revendication 1 caractérisée en ce que le chariot (36) est déplaçable le long de glissières (38, 40) de coulissement fixées au châssis (6) et les éjecteurs sont disposés suivant une direction générale sensiblement perpendiculaire à l'axe (89) de l'arbre (88) qui les porte.

3. Machine selon la revendication 2 caractérisée en ce que les éjecteurs (8) de fils sont montés en alignement sur l'arbre (88) qui les porte, lequel arbre, de façon à imprimer aux éjecteurs un mouvement oscillatoire dirigé suivant un plan (94) sensiblement parallèle à l'axe de déplacement du chariot, est monté oscillant sur une pièce de liaison formant balançoire (70) laquelle est articulée sur des bielles (58, 60) qui sont elles-mêmes articulées sur le chariot (36) de telle sorte que ladite balançoire (70) puisse se déplacer suivant une direction (62) sensiblement perpendiculaire à l'axe de déplacement du chariot (36), d'une part, et au plan d'oscillation (94) des éjecteurs (8), d'autre part, sous l'action d'un excentrique (72) mû par un moteur (78).

4. Machine selon l'une quelconque des revendications 1 à 3 caractérisée en ce que les moyens de distribution (20, 22) du matériau granulaire se terminent, vers la tête de bras (2) par une crosse (22) de déversement qui est fixée sous le chariot (36) par l'intermédiaire de moyens d'accrochage (188) venant s'engager dans les séries de crans (190, 190′) ménagèes successivement suivant des directions sensiblement parallèles à l'axe de déplacement du chariot (36) dans des pièces formant support (192, 194) fixées audit chariot de façon à permettre un réglage de la position de la crosse (22) par rapport au chariot parallèlement à l'axe de déplacement de ce dernier.

5. Machine selon la revendication 4 caractérisée en ce que la crosse (22) est en outre fixée au chariot (36) par l'intermédiaire d'une biellette (184) de longueur réglable, susceptible de faire varier l'angle(β) d'inclinaison de la crosse et donc la direction de projection du matériau granulaire.

6. Machine selon l'une quelconque des revendications précédentes caractérisée en ce qu'elle comprend en outre un vérin (106) comportant un corps (108) fixé au châssis (6), ledit corps renfermant un piston (110) qui définit, à l'intérieur du corps, deux chambres (112, 114) alimentées chacune en fluide sous pression de telle sorte que le piston (110) entraîne alternativement en translation dans une direction donné (124) deux tiges (120, 122) de vérin, chacune étant solidaire, à son extrémité libre, d'une poulie (126, 128) sur laquelle passe un câble (130, 132), lequel est fixé à ses extrémités opposées, d'un côté à l'extrémité libre de la tige (120, 122) correspondante après passage sur une poulie de renvoi (134, 136) fixée au corps du vérin et, de l'autre côté, sur le chariot (36) avec interposition de poulies complémentaires (138, 140, 142, 144) de renvoi.

## Patentansprüche

1. Maschine, um auf einem Boden eine Zone (16) zu bilden, die, ausgehend von einem dreidimensionalen Gemisch eines körnigen Materials und textiler Fäden, die in zweckmässiger Weise verwirrt und in dem Material eingebettet sind, augebaut ist, der Bauart umfassend:
- ein mit wenigstens einem höhen- und lageverstellbaren Arm (2) ausgestattetes Fahrzeug (1),
- Mitteln (20, 22, 24, 26) zur Verteilung des körnigen Materials, um dieses, das benachbart dem Erdboden aufgegeben ist, bis zum Kopf des Armes (2) zu führen und um dieses Material in einem schnellen Strahl in Richtung der Zone (16) des zu bildenden Terrains zu verspritzen,
- und Ejektoren (8), die mit textilen Fäden (10) gespeist sind und benachbart dem Kopf des Armes (2) gelagert sind, um bei grosser Geschwindigkeit diese Fäden in Richtung der zu beildenden Bodenzone auszustossen,
wobei die Maschine sich dadurch auszichnet, daß sie des weiteren umfaßt:
- ein lösbares Trägerchassis (6), das am Kopf des Armes (2) angeordnet ist und einen Adapteransatz (28) aufweist, der mit Befestigungsmitteln (30, 32) ausgestattet ist, um das Chassis auf einem komplementären Ansatz (34) dieses Armes zu fixieren,
- einem fest mit diesem Chassis (6) verbundenen Arbeitswagen (36), wobei der Wagen die Ejektoren (8) trägt, die auf einer Welle (88) befestigt sind, die um ihre Achse (89) verschwenkt und einer alternativen Translationsbewegung in einer Richtung im wesentlichen parallel zu ihrer Schwenkachse (89) ausgesetzt ist.

2. Maschine nach Anspruch 1, dadurch gekennzeichnet, daß der Wagen (36) längs Gleitschienen (38, 40) bewegbar bzw. verschiebbar ist, die am Chassis (6) befestigt sind und daß die Ejektoren in einer allgemeinen Richtung im wesentlichen senkrecht zur Achse (89) der Welle (88), die sie trägt, angeordnet sind.

3. Maschine nach Anspruch 2, dadurch gekennzeichnet, daß die Fäden-Ejektoren (8), ausgerichtet auf der Welle (88), die sie trägt, gelagert sind, wobei diese Welle, derart, daß sie den Ejektoren eine Schwenkbewegung erteilt, die in einer Ebene (94) im wesentlichen parallel zur Bewegungsachse des Wagens gerichtet ist, verschwenkbar auf einem Verbindungsbauteil gelagert ist, das eine Wippe (70) bildet, die auf Zwischengliedern bzw. Pleueln (58, 60) gelenkig ist, die selbst am Wagen (36) gelenkig sind, derart, daß diese Wippe (70) sich entsprechend einer Richtung (62) im wesentlichen senkrecht zur Bewegungsachse des Wagens (36) einerseits und zur Schwenkebene (94) der Ejektoren (8) anderseits unter der Winkung eines Exzenters (72), der durch einen Motor (78) bewegt wird, bewegen kann.

4. Maschine nach einem der Ansprüche 1 bis 3, dadurch gekennzeichnet, daß die Verteilereinrichtungen (20, 22) des körnigen Materials gegen den Kopf des Armes (2) hin in einer Austragseinrichtung (22) enden, die unter dem Wagen (36) vermittels Anbringmitteln (188) befestigt ist, die in Reihen von Ausnehmungen (190, 190′) greifen, die aufeinanderfolgend längs Richtungen im wesentlichen parallel zur Bewegungsachse des Wagens (36) in Träger bildenden Bauteilen (192, 194) augespart sind, die am Wagen derart befestigt sind, daß eine Einstellung der Position der Austragseinrichtung (22) bezogen auf den Wagen parallel zur Bewegungsachse des letzteren möglich wird.

5. Maschine nach Anspruch 4, dadurch gekennzeichnet, daß die Austragseinrichtung (22) im übrigen am Wagen (36) vermittels eines Schwingarmes (184) einstellbarer Länge befestigt ist, der so eingerichtet ist, daß er den Neigungswinkel (β) der Austragseinrichtung und damit die Ausstoßrichtung des körnigen Materials variieren läßt.

6. Maschine nach einem der vorhergehenden Ansprüche, dadurch gekennzeichnet, daß sie im übrigen einen Stellzylinder (106) mit einem am Chassis (6) befestigten Gehäuse (108) umfaßt, wobei das Gehäuse einen Kolben (110) einschließt, der im Inneren des Gehäuses zwei Kammern (112, 114) definiert, die je mit Fluid unter Druck derart gespeist sind, daß der Kolben (110) alternativ in Translation in einer gegebenen Richtung (124) zwei Kolbenstangen (120, 122) antreibt, die je an ihrem freien Ende fest mit einer Umlenkrolle (126, 128) verbunden sind, über die ein Seil (130, 132) läuft, das an seinem gegenüberliegenden Enden auf der einen Seite and das freie Ende der entsprechenden Stange (120, 122) nach Passieren über eine Umlenkrolle (134, 136) befestigt ist, die am Gehäuse des Zylinders fest ist und andereseits am Wagen (36) unter Zwischenschaltung von komplementären Umlenkrollen (138, 140, 142, 144) befestigt ist.

## Claims

1. Machine for forming on an area of land a zone (16) comprising a three-dimensional mixture of a granular material and suitably interlocked textile threads embedded in the material, of the type comprising:
- a vehicle (1) provided with at least one arm (2) which can be directed according to the elevation and deposit;
- means (20, 22, 24, 26) for distributing granular material so as to bring the latter, which is charged in the vicinity of the ground, to the head of the arm (2), and to spray this material in a rapid jet in the direction of the zone (16) of the area of land to be formed; and
- ejectors (8) supplied with textile threads (10) and mounted in the vicinity of the head of the arm (2) in order to eject the said threads at high speed in the direction of the area of land to be formed;
the said machine being characterized in that it further comprises:
- a movable supporting chassis (6) disposed at the head of the arm (2) and comprising and adapter joining piece (28) provided with means (30, 32) for securing the chassis to a complementary joining piece (34) of the said arm:
- a manoeuvring carriage (36) integral with the said chassis (6), this carriage supporting the ejectors (8) which are secured on a shaft (88) which oscillates about its axis (89) and is subjected to an alternating translation movement in a direction which is substantially parallel to its axis of oscillation (89).

2. Machine according to Claim 1, characterised in that the carriage (36) can be moved along slide rails (38, 40) secured to the chassis (6) and the ejectors are disposed in a general direction substantially perpendicular to the axis (89) of the shaft (88) which carries them.

3. Machine according to Claim 2, characterised in that the thread ejectors (8) are mounted such that they are aligned on the shaft (88) which supports them, which shaft, so as to impart to the injectors an oscillating movement directed according to a plane (94) substantially parallel to the carriage displacement axis, is mounted so as to oscillate on a connection part forming a swing (70) which is articulated on connection rods (58, 60) which are themselves articulated on the carriage (36) such that the said swing (70) can move in a direction (62) substantially perpendicular to the carriage displacement axis (36), on the one hand, and to the oscillation plane (94) of the ejectors (8), on the other hand, under the effect of a cam (72) driven by a motor (78).

4. Machine according to any one of Claims 1 to 3, characterised in that the means (20, 22) for distributing the granular material terminate at the head of the arm (2) in a discharge member (22) which is secured under the carriage (36) by fastening means (188) which engage in the series of notches (190, 190′) provided in succession in directions substantially parallel to the axis of movement of the carriage (36) in the parts forming supports (192, 194) which are secured to the said carriage so as to enable the position of the discharge member (22) to be adjusted relative to the carriage parallel to the axis of movement thereof.

5. Machine according to Claim 4, characterised in that the discharge member (22) is further secured to the carriage (36) by means of a small connection rod (184) of adjustable length which can vary the angle (ß) of inclination of the discharge member and thus the direction in which the granular material is sprayed.

6. Machine according to any one of the preceding claims, characterised in that it further comprises a jack (106) comprising a body (108) which is secured to the chassis (6) and comprises a piston (110) which inside the body defines two chambers (112, 114), each supplied with pressurised fluid such that the piston (110) drives alternately in translation in a given direction (124) two jack rods (120, 122) each being integral at its free end with a roller (126, 128) over which there passes a cable (130, 132) which is secured at its opposite ends on the one hand to the free end of the corresponding rod (120, 122), after passing over a guide roller (134, 136) secured to the jack body and, on the other hand, to the carriage (36) with the interposition of additional guide rollers (138, 140, 142, 144).
